# EUROPÄISCHE PATENTSCHRIFT

(11) **EP 0 051 864 B1**
(45) Veröffentlichungstag und Bekanntmachung des Hinweises auf die Patenterteilung: **30.10.1985**
(21) Anmeldenummer: 81109535.5
(22) Anmeldetag: 05.11.1981
(51) Int. Cl.: A63C 11/02

(54) **Vorrichtung zum Tragen von Skiern**
Device for carrying skis
Dispositif pour le transport des skis

(30) Priorität: 06.11.1980 DE 3041903
(43) Veröffentlichungstag der Anmeldung: 19.05.1982
(73) Patentinhaber: Jakob Gies KG, D-6334 Niederaula/Mengshausen (DE)
(72) Erfinder: Gies, Jakob, D-6434 Niederaula/Mengshausen (DE)
(74) Vertreter: Walther, Horst, Dipl.-Ing.

## Beschreibung

Die Erfindung betrifft eine Vorrichtung zum Tragen von Skiern, bestehend aus einem T-förmigen Rahmenstück, an dessen waagerechtem Teilstück schwenkbare schalenförmige Preßklappen angelenkt sind.

Bei einer aus der US-A-3 990 655 bekannten Vorrichtung zum Tragen von Skiern sind an der Innenseite der schalenförmig ausgebildeten Preßklappen Befestigungsmittel vorgesehen, um Polsterkörper in Form von Gummiprofilen einzubringen, durch die die Skier festgehalten werden sollen.

Bei der bekannten Vorrichtung ist es nur möglich, Abfahrtsskier einzuführen. Der Erfindung liegt die Aufgabe zugrunde, die bekannte Vorrichtung so auszubilden, daß sie sowohl zum Tragen von schmäleren Langlaufskiern als auch Abfahrtsskiern dienen kann.

Nach der Erfindung wird das dadurch erreicht, daß in den Preßklappen ein Einsatz für Langlaufskier eingeklemmt angeordnet ist, der in Form eines Sockels mit seitlich sich erstreckenden Befestigungsflanschen ausgebildet ist, und daß auf der Sockeloberfläche Begrenzungsstege für die Langlaufskier angebracht sind. Hierbei können die Begrenzungsstege auf der einen Seite zugleich als V-förmige Lagerstützen für die Skistöcke ausgebildet sein. Dadurch ist es möglich, die für die Abfahrtsskier eingesetzten Polsterstücke herauszunehmen und dafür den Einsatz einzulegen, damit durch ihn die schmäleren Langlaufskier gehalten werden können.

Im einzelnen ist die Ausbildung dabei so getroffen, daß die Preßklappen in Abstand von der Schalengrundfläche der Preßklappen sich erstreckende Haltenasen aufweisen, durch die die Befestigungsflansche des Einsatzes festgehalten werden. Auf der Sockeloberfläche des Einsatzes sind zwischen den Begrenzungsstegen verlaufende Schlitze oder dergleichen zur Befestigung von Polsterstücken, z. B. Gummiprofilen, vorgesehen, durch die die Langlaufskier sicher festgehalten werden können.

In der Zeichnung ist eine beispielsweise Ausführungsform dargestellt.
Figur 1 zeigt die Vorrichtung von der Seite ;
Figur 2 zeigt die Vorrichtung von vorn ;
Figur 3 ist eine Aufsicht auf die Vorrichtung bei abgeklappten Preßklappen, wobei eine Preßklappe ohne den Einsatz dargestellt ist ;
Figur 4 zeigt einen Schnitt gemäß der Linie IV-IV in Fig. 3 ;
Figur 5 ist eine Aufsicht auf den Gegenstand gemäß Fig. 4;
Figur 6 zeigt einen Schnitt gemäß der Linie VI-VI in Fig. 3 ;
Figuren 7-9 zeigen den Bügel mit Verriegelungsstift.

Wie insbesondere die Fig. 2 zeigt, besteht die Vorrichtung aus dem insgesamt mit 1 bezeichneten T-förmigen Rahmenstück, das das vertikale Teilstück 2 und das waagerechte Teilstück 3 aufweist.

An dem waagerechten Teilstück 3 sind die schalenförmigen Preßklappen 4 angebracht, die bei 5 gelenkig mit dem waagerechten Teilstück 3 verbunden sind. Zu diesem Zweck besitzt das waagerechte Teilstück 3 des Rahmenstückes an den Enden gegenüberliegende Vorsprünge 6 und 7 bzw. 8 und 9, die als Lagerstellen für die Gelenkachse 5a der Preßklappen 4 dienen.

In Fig. 3 ist die Vorrichtung mit abgeklappten Preßklappen 4 dargestellt. Man erkennt, daß die Preßklappen - wie insbesondere die Fig. 6 deutlich zeigt - im Querschnitt Schalenform oder U-Form 10 besitzt.

An gegenüberliegenden Seiten an der Innenseite der Preßklappen 4 sind im Abstand von der Schalengrundfläche 11 Haltenasen 12 angebracht, durch die Polsterstücke (nicht dargestellt) festgehalten werden können, wenn durch die Vorrichtung Abfahrtsskier gehalten werden sollen.

Auf der linken Seite in Fig. 3 ist die Preßklappe dargestellt, welche den Einsatz für den Langlaufski aufweist. Wie insbesondere die Fig. 4 zeigt, ist der Einsatz 13 in Form eines Sockels ausgebildet, welcher seitlich sich erstreckende Befestigungsflansche 14 aufweist. Diese Befestigungsflansche 14 werden unter die Haltenasen 12 gepreßt. Dadurch wird der Einsatz festgehalten.

Auf der Sockeloberfläche 15 sind Begrenzungsstege 16, 17 angeordnet, zwischen denen der schmälere Langlaufski eingesetzt wird. Der eine Begrenzungssteg 16 ist dabei in Form einer V-förmigen Lagersütze 16a ausgebildet, so daß dadurch die Skistöcke gehalten werden können. Auf der Sockeloberfläche 15 sind darüberhinaus noch zwischen den Begrenzungsstegen 16 und 17 verlaufende Schlitze 18 vorgesehen, in die Polsterstücke, z. B. Gummiprofile, eingeklemmt werden können, damit die Langlaufskier besser festgehalten werden.

Die Preßklappen 4 werden in der Hochstellung durch einen Bügel 19 festgehalten. Dieser Bügel 19 ist in den Fig. 7 und 8 im einzelnen dargestellt. Er besitzt die T-förmige Befestigungslasche 20, an der der eigentliche Bügel 19a mit Hilfe eines Gelenkes 21 befestigt ist. Der Bügel 19a besitzt die Bohrungen 22 mit einer Verbreiterung 23 z. B. in U-Form. Durch die Bohrungen 22 kann ein Verriegelungsstift 24 (Fig. 9) mit Nasenansatz 25 gesteckt werden, wobei der Nasenansatz der Form der Verbreiterung 23 entspricht. Durch Verdrehen des Verriegelungsstiftes 24 kann dann der Nasenansatz 25 so verstellt werden, daß der Verriegelungsstift nicht von selbst aus der Boh- . rung 22 herausgelangen kann.

Somit wird deutlich, daß die Vorrichtung zum Tragen von Skiern einerseits für Abfahrtsskier und andererseits für schmälere Langlaufskier geeignet ist.

Sollen Abfahrtsskier transportiert werden, dann ist lediglich erforderlich, in den schalenförmigen Preßklappen 4 Polsterstücke einzusetzen, die durch die Haltenasen 12 gehalten werden. Sollen Langlaufskier transportiert werden, dann sind diese Polsterstücke zu entfernen und dafür ist der Einsatz 13 einzusetzen, wie er in Fig. 4 im einzelnen dargestellt ist, wie er auf der linken Seite der Fig. 3 in die Preßklappe eingesetzt gezeichnet ist.

## Patentansprüche

1. Vorrichtung zum Tragen von Skiern, bestehend aus einem T-förmigen Rahmenstück, an dessen waagerechtem Teilstück schwenkbare, schalenförmige Preßklappen angelenkt sind, dadurch gekennzeichnet, daß in den Preßklappen ein Einsatz (13) für Langlaufskier eingeklemmt angeordnet ist, der in Form eines Sockels mit seitlich sich erstreckenden Befestigungsflanschen (14) ausgebildet ist, und daß auf der Socke-Idberfläche (15) Begrenzungsstege (16,17) für die Langlaufskier angebracht sind.

2. Vorrichtung zum Tragen von Skiern nach Anspruch 1, dadurch gekennzeichnet, daß die Begrenzungsstege auf einer Seite als V-förmige Lagerstützen (16a) für die Skistöcke ausgebildet sind.

3. Vorrichtung zum Tragen von Skiern nach Anspruch 1, dadurch gekennzeichnet, daß auf der Sockeloberfläche zwischen den Begrenzungsstegen (16, 17) verlaufende Schlitze (18) oder dergl. zum Befestigen von Polsterstücken, z. B. Gummiprofilen, vorgesehen sind.

4. Vorrichtung zum Tragen von Skiern nach Anspruch 1, dadurch gekennzeichnet, daß die Preßklappen (4) in Abstand von der Schalengrundfläche (11) parallel zur Grundfläche sich erstreckende Haltenasen (12) aufweisen, durch die die Befestigungsflansche (14) des Einsatzes festgehalten werden.

## Claims

1. Device for the carrying of skis, which consists of a T-shaped frame piece, at the horizontal portion of which pivotable, pan-shaped press flaps are articulated, characterised thereby, that an insert (13), which is constructed in the shape of a pedestal with laterally extending fastening flanges (14), for racing skis is arranged clamped in the press flaps and that limiting webs (16, 17) for the racing skis are mounted on the pedestal surface (15).

2. Device for the carrying of skis according to claim 1, characterised thereby, that the limiting webs on one side are constructed as V-shaped bearing supports (16a) for the ski sticks.

3. Device for the carrying of skis according to claim 1, characterised thereby, that slots (18) or the like, extending between the limiting webs (16, 17), for the fastening of cushion pieces, for example rubber profiles, are provided on the pedestal surface.

4. Device for the carrying of skis according to claim 1, characterised thereby, that the press flaps (4), at a spacing from the base surface (11) of the pan, display retaining lugs (12), which extend parallely to the base surface and by which the fastening flanges (14) of the insert are held fast.

## Revendications

1. Dispositif pour porter des skis, comportant un bâti en forme de T, sur la partie horizontale duquel sont articulées des pattes latérales rabattables, présentant une forme en cuvette, caractérisé en ce qu'une pièce complémentaire (13) pour skis de fond, se présentant sous la forme d'un socle pourvu de rebords de fixation (14) s'étendant latéralement, est fixée aux pattes latérales, et en ce que la surface (15) de ce socle est pourvue de saillies de retenue (16, 17) pour les skis de fond.

2. Dispositif selon la revendication 1, caractérisé en ce que les saillies de retenue comportent, d'un côté, des éléments de support en forme de V (16a) pour les bâtons de ski.

3. Dispositif selon la revendication 1, caractérisé en ce qu'il comporte sur la surface du socle, entre les saillies de retenue (16, 17), des fentes (18) ou des organes similaires agencés pour permettre la fixation d'éléments de rembourrage, notamment de profils en caoutchouc.

- 4. Dispositif selon la revendication 1, caractérisé en ce que les pattes latérales (4) comportent des tenons de retenue (12), disposés parallèlement à la surface du fond (11) desdites cuvettes et à distance de ce fond, ces tenons étant agencés pour maintenir en place les rebords de fixation (14) de la pièce complémentaire.
